# EUROPÄISCHE PATENTSCHRIFT

(11) **EP 1 101 862 B1**
(45) Veröffentlichungstag und Bekanntmachung des Hinweises auf die Patenterteilung: **11.04.2007**
(21) Anmeldenummer: 00122518.4
(22) Anmeldetag: 14.10.2000
(51) Int. Cl.: D21F 3/02

(54) **Pressanordnung**
Pressing arrangement
Dispositif de pressage

(30) Priorität: 19.06.2000 DE 10030048; 16.11.1999 DE 19955030
(43) Veröffentlichungstag der Anmeldung: 23.05.2001
(73) Patentinhaber: Voith Patent GmbH, 89522 Heidenheim (DE)
(72) Erfinder: Mayer, Wolfgang, 89522 Heidenheim (DE); Prinzing, Hans, 89518 Heidenheim (DE); Thomas, Dirk, 89522 Heidenheim (DE); Cedra, Ingolf, 89522 Heidenheim (DE); Augscheller, Thomas, 89429 Bachhagel (DE); Mayer, Roland, 89522 Heidenheim (DE); Kotitschke, Gerhard, 89555 Steinheim (DE)
(74) Vertreter: Kunze, Klaus

(56) Entgegenhaltungen:
- US-A- 5 888 354
- US-A- 5 972 170

## Beschreibung

Die Erfindung betrifft eine Pressanordnung zur Entwässerung einer Papier-, Karton-, Tissue-oder einer anderen Faserstoffbahn in einer Maschine zur Herstellung und/oder Veredelung derselben, bestehend aus zumindest einem, von zwei gegeneinander gepreßten Presswalzen gebildeten Preßspalt, durch den neben der Faserstoffbahn wenigstens ein oberhalb und ein unterhalb der Faserstoffbahn verlaufendes Entwässerungsband läuft, wobei die Faserstoffbahn nach dem Preßspalt in einer sich anschließenden Führungsstrecke mit dem oberen und dem unteren Entwässerungsband in Kontakt steht. Eine solche Sandwichführung ist notwendig um die noch feuchte Faserstoffbahn sicher und stabil aus dem Pressspalt führen zu können. Weiterhin wird das untere Entwässerungsband im Bereich der Führungsstrecke über zumindest eine quer zur Faserstoffbahn verlaufende Saugvorrichtung geführt, welche mit einer Unterdruckquelle verbunden ist. Eine solche Pressanordnung ist aus der US 5 888 354 bekannt.

Eine weitere Pressanordnung ist in der DE 19644110 A1 beschrieben. Dabei wird das untere Entwässerungsband über den gesamten Bereich der gemeinsamen Führungsstrecke beider Entwässerungsbänder und darüber hinaus über einen Saugkasten geführt. Die Erzeugung des Unterdrucks erfolgt über das Ausblasen von Druckluft.

Insbesondere bei hohen Bahngeschwindigkeiten und geringen Flächengewichten der Faserstoffbahn können sich lange Führungsstrecken erforderlich machen. Dies ist mit einem erheblichen konstruktiven und energetischen Aufwand für den Saugkasten verbunden. Die dabei realisierbaren Unterdrücke reichen im allgemeinen nicht aus, um auf die Faserstoffbahn einen positiven Effekt ausüben zu können.

Hinzu kommt, daß der Rückbefeuchtung der Faserstoffbahn, insbesondere vom unteren Entwässerungsband ausgehend, nur unzureichend begegnet wird.

Die Aufgabe der Erfindung ist es daher, die Pressanordnung hinsichtlich einer guten Führung und einer möglichst geringen Rückbefeuchtung der Faserstoffbahn zu verbessern.

Erfindungsgemäß wurde die Aufgabe dadurch gelöst, daß am Anfang und/oder am Ende der Saugvorrichtung eine quer zur Faserstoffbahn verlaufende und mit dem unteren Entwässerungsband in Kontakt stehende Abstreifleiste zur Wasserableitung angeordnet ist. Der Unterdruck der Saugvorrichtung erhöht die Anpressung des unteren Entwässerungsbandes an die Abstreifleisten, so daß diese sehr effizient Wasser vom Entwässerungsband abstreifen und abführen können. Andererseits kann die Abstreifleiste auch das vom Walzenmantel der unteren Preßwalze abgeschleuderte Wasser abteilen. Der Unterdruck liegt vorzugsweise zwischen 0,1 und 0,4 bar.

Durch die Längenbegrenzung der Saugvorrichtung auf die Führungsstrecke wird der Aufwand erheblich minimiert. Der Unterdruck erhöht dabei die Anpressung der Faserstoffbahn am unteren Entwässerungsband sowie die Ablösung vom oberen Entwässerungsband, so daß das obere Entwässerungsband am Ende der Führungsstrecke weggeführt werden kann und die Faserstoffbahn nach der Führungsstrecke gut am unteren Entwässerungsband haftet. Die Wegführung des oberen Entwässerungsbandes minimiert die Rückbefeuchtung.

Durch die Verbindung der Saugvorrichtung mit einer Unterdruckquelle wird eine gleichmäßige Besaugung des luftdurchlässigen, unteren Entwässerungsbandes ermöglicht. Dies wirkt der Rückbefeuchtung der Faserstoffbahn in erheblichem Umfang entgegen, wobei zusätzlich noch Wasser aus dem Entwässerungsband gesaugt und abgeführt wird.

Zur Begrenzung des Aufwandes ist es oft ausreichend, wenn die Saugvorrichtung sich nur über einen Teil der Führungsstrecke, in Bahnlaufrichtung betrachtet, erstreckt und vorzugsweise bereits vor dem Ende der Führungsstrecke endet. Dies resultiert daraus, daß die Wirkung der Saugvorrichtung hinsichtlich Rückbefeuchtung und Führung der Faserstoffbahn auch nach der Saugvorrichtung zumindest bis zum Ende der Führungsstrecke in ausreichendem Maß erhalten bleibt.

Eine konstruktiv einfache Lösung ergibt sich, wenn die Saugvorrichtung vorzugsweise als Saugkasten ausgeführt ist, der in einem Bereich zwischen 40 und 80 cm nach dem Preßspalt beginnt. Der Saugkasten sollte schwenkbar gelagert sein.

Die Saugvorrichtung besitzt gegenüber dem Entwässerungsband eine oder mehrere Saugschlitze. Die Breite der Saugschlitze ist vorzugsweise auf 10 - 30 mm begrenzt, damit das Entwässerungsband mit der Faserstoffbahn nicht zu weit in die Saugschlitze gezogen wird. Dabei kann es auch von Vorteil sein, wenn die Saugschlitze unterschiedlich breit sind. Zur Reinigung des Inneren des Saugkastens und/oder der Saugschlitze kann die Anordnung eines Sprührohres im Saugkasten vorteilhaft sein.

Die Führungsstrecke hat i. a. eine Länge zwischen 100 und 180 cm. Um beim Wegführen des oberen Entwässerungsbandes am Ende der Führungsstrecke die Faserstoffbahn sicher am unteren Entwässerungsband zu halten, sollte das untere Entwässerungsband am Ende der Führungsstrecke über eine weitere Sauganordnung, vorzugsweise in Form einer besaugten Walze geführt werden. Dies gilt insbesondere dann, wenn die Saugvorrichtung zur Begrenzung des Aufwandes weit vor dem Ende der Führungsstrecke aufhört. Um die Wirksamkeit der besaugten Walze zu verbessern, sollten Wasser und die Luftgrenzschicht im nichtumschlungenen Bereich von der besaugten Walze abgestreift werden.

Die Abstreifleiste am Anfang der Saugvorrichtung kann dabei, vorteilhafterweise mit der Saugvorrichtung zusammen, Teil einer, der unteren Presswalze zugeordneten Wasserauffangvorrichtung sein, welche das abgeschleuderte und abgestreifte Wasser sammelt und abführt. Es sind jedoch auch Ausführungen möglich, bei denen der Abstreifleiste ein separates Leitblech oder Leitkörper zum Abführen des von der unteren Preßwalze abgeschleuderten Wassers vorgelagert ist.

Um eine Befeuchtung durch das abgeschleuderte Wasser der oberen Presswalze zu verhindern sollte auch dem oberen Entwässerungsband nach dem Preßspalt eine Wasseraufnahmevorrichtung, vorzugsweise in Form einer Wasserrinne zugeordnet sein.

Zur Ausbildung eines möglichst gleichmäßigen und wirksamen Walzenspaltes sollte zumindest der Walzenmantel einer Presswalze von einem Stützelement zum Preßspalt hin gedrückt werden und der Preßspalt vorzugsweise verlängert ausgeführt sein.

Nachfolgend soll die Erfindung an einem Ausführungsbeispiel näher erläutert werden. In der beigefügten Zeichnung zeigt die Figur einen schematischen Querschnitt durch eine erfindungsgemäße Pressanordnung.

Die Pressenpartie ist Teil einer Maschine zur Herstellung einer Faserstoffbahn 1 in Form einer Papierbahn und dient der Entwässerung derselben. Die Figur zeigt hierzu den oder einen von mehreren Preßspalten, welcher von zwei gegeneinander gepreßten und beispielhaft etwa übereinander angeordneten Presswalzen 2,3 gebildet wird.

Neben der Faserstoffbahn 1 wird, oberhalb 4 und unterhalb 5 angeordnet, ein wasser- und luftdurchlässiges, endlos umlaufendes Entwässerungsband in Form eines Preßfilzes zur Aufnahme des ausgepressten Wassers durch den Preßspalt geführt. Wegen der hohen Bahngeschwindigkeit und der starken Haftung der Faserstoffbahn 1 an beiden Entwässerungsbändern 4,5 bleibt die Faserstoffbahn 1 nach dem Preßspalt in einer sich anschließenden Führungsstrecke 6 auch mit beiden Entwässerungsbändern 4,5 in Kontakt. Die Führungsstrecke 6 hat ein Länge von ca. 140 cm.

Das untere Entwässerungsband 5 wird in einem Teil der Führungsstrecke 6 über eine quer zur Faserstoffbahn 1 verlaufende Saugvorrichtung 7 geführt, welche über einen Anschluß 15 mit einer Unterdruckquelle verbunden ist. Die Saugvorrichtung 6 beginnt ca. 60 cm nach dem Preßspalt. Der Unterdruck wirkt durch mehrere Saugschlitze der Saugvorrichtung 7 auf das untere Entwässerungsband 5 ein und behindert somit eine Rückbefeuchtung der Faserstoffbahn 1 von diesem Entwässerungsband 5 her, wobei die Saugschlitze die gleiche Breite haben. Außerdem wird hiermit die Haftung am unteren Entwässerungsband 5 erhöht und eine Ablösung der Faserstoffbahn 1 vom oberen Entwässerungsband 4 bewirkt. Die in ihrer Länge in Bahnlaufrichtung 8 bezüglich der Führungsstrecke 6 kurze Saugvorrichtung 7 stellt einen guten Kompromiß zwischen Aufwand und Wirkung dar.

Am Ende der Führungsstrecke 6 läuft die Faserstoffbahn 1 nur mit dem unteren Entwässerungsband 5 weiter. Um trotz der Wegführung des oberen Entwässerungsbandes 4 eine sichere Führung gewährleisten zu können, wird das untere Entwässerungsband 5 am Ende der Führungsstrecke 6 über eine weitere Sauganordnung 10 in Form einer besaugten Walze geführt. Angedeutet ist dabei das Abstreifen von Wasser und Luft über einen separat gelagerten Abstreifer 19 zur Erhöhung der Wirksamkeit der besaugten Walze. Der Abstreifer 19 wird dabei über einen quer zur Maschine verlaufenden Luftschlauch an den Mantel der besaugten Walze gepreßt.

Am Anfang und am Ende der Saugvorrichtung 7 ist je eine quer zur Faserstoffbahn 1 verlaufende und mit dem unteren Entwässerungsband 5 in Kontakt stehende Abstreifleiste 9 zur Wasserableitung angeordnet. Der Unterdruck der Saugvorrichtung 7 erhöht die Anpressung des unteren Entwässerungsbandes 5 an die Abstreifleisten 9, so daß diese verstärkt Wasser vom unteren Entwässerungsband 5 abführen können. Die Abstreifleisten 9 haben eine vergleichmäßigende Wirkung auf den Wassergehalt im unteren Entwässerungsband 5, was sich vorteilhaft auf das Feuchte-Querprofil der Faserstoffbahn 1 auswirkt.

Die in Bahnlaufrichtung 8 erste Abstreifleiste 9 ist gemeinsam mit der Saugvorrichtung 7 Teil einer, das abgeschleuderte und abgestreifte Wasser aufnehmenden Wasserauffangvorrichtung 17. Diese nimmt auch das von einem Schaber 16 von der unteren Presswalze 3 abgeschabte Wasser auf. Außerdem wird hier auch die Möglichkeit zur Anordnung eines Leitbleches 18 gezeigt, welches vor der ersten Abstreifleiste 9 angeordnet ist und das abgeschleuderte Wasser der unteren Presswalze 3 ableitet.

Zur Aufnahme des von der oberen Presswalze 2 abgeschleuderten Wassers ist im Auslaufzwickel zwischen der oberen Presswalze 2 und dem oberen Entwässerungsband 4 eine Wasseraufnahmevorrichtung 11 in Form einer bekannten Wasserrinne vorgesehen.

Die Walzenmäntel 12 beider Presswalzen 2,3 werden über die Stützelemente 13,14 gegeneinander gepreßt. Zur Ausbildung eines verlängerten Preßspaltes ist der Walzenmantel 12 der oberen Presswalze 2 flexibel ausgebildet und besitzt das Stützelement 13 der oberen Presswalze 2 eine konkave Anpressfläche. Im Gegensatz hierzu ist der Walzenmantel 12 der unteren Presswalze 3 relativ formstabil und die Anpressfläche dieses Stützelementes 14 konvex. Dies ist jedoch nur beispielhaft zu sehen.

## Patentansprüche

1. Pressanordnung zur Entwässerung einer Papier-, Karton-, Tissue-oder einer anderen Faserstoffbahn (1) in einer Maschine zur Herstellung und/oder Veredelung derselben, bestehend aus zumindest einem, von zwei gegeneinander gepressten Presswalzen (2,3) gebildeten Pressspalt, durch den neben der Faserstoffbahn (1) wenigstens ein oberhalb (4) und ein unterhalb (5) der Faserstoffbahn (1) verlaufendes Entwässerungsband läuft, wobei die Faserstoffbahn (1) nach dem Pressspalt in einer sich anschliessenden Führungsstrecke (6) mit dem oberen (4) und dem unteren (5) Entwässerungsband in Kontakt steht und das untere Entwässerungsband (5) im Bereich der Führungsstrecke (6) über zumindest eine quer zur Faserstoffbahn (1) verlaufende Saugvorrichtung (7) geführt wird, welche mit einer Unterdruckquelle verbunden ist, **dadurch gekennzeichnet, dass**
am Anfang und/oder am Ende der Saugvorrichtung (7) eine quer zur Faserstoffbahn (1) verlaufende und mit dem unteren Entwässerungsband (5) in Kontakt stehende Abstreifleiste (9) zur Wasserableitung angeordnet ist.

2. Pressanordnung nach Anspruch 1, **dadurch gekennzeichnet, dass**
die Saugvorrichtung (7) sich nur über einen Teil der Führungsstrecke (6), in Bahnlaufrichtung (8) betrachtet, erstreckt und vorzugsweise bereits vor dem Ende der Führungsstrecke (6) endet.

3. Pressanordnung nach Anspruch 2, **dadurch gekennzeichnet, dass**
die Saugvorrichtung (7) vorzugsweise als Saugkasten ausgeführt ist, die in einem Bereich zwischen 40 und 80 cm nach dem Pressspalt beginnt.

4. Pressanordnung nach einem der vorhergehenden Ansprüche, **dadurch gekennzeichnet, dass**
die Saugvorrichtung (7) gegenüber dem Entwässerungsband (5) einen oder mehrere, vorzugsweise zwischen einen und drei Saugschlitze aufweist.

5. Pressanordnung nach Anspruch 4, **dadurch gekennzeichnet, dass**
die Saugschlitze eine Breite von 10 bis 30 mm haben.

6. Pressanordnung nach Anspruch 5, **dadurch gekennzeichnet, dass**
die Saugschlitze die gleiche Breite besitzen.

7. Pressanordnung nach Anspruch 5, **dadurch gekennzeichnet, dass**
die Saugschlitze unterschiedlich breit sind.

8. Pressanordnung nach einem der vorhergehenden Ansprüche, **dadurch gekennzeichnet, dass**
die Saugvorrichtung (7) mit einem Unterdruck zwischen 0,1 und 0,4 bar besaugt wird.

9. Pressanordnung nach einem der vorhergehenden Ansprüche, **dadurch gekennzeichnet, dass**
die Saugvorrichtung (7) schwenkbar gelagert ist.

10. Pressanordnung nach einem der vorhergehenden Ansprüche, **dadurch gekennzeichnet, dass**
sich in der Saugvorrichtung (7) zumindest ein Spritzrohr zur Reinigung des Inneren und/oder der Saugschlitze befindet.

11. Pressanordnung nach einem der vorhergehenden Ansprüche, **dadurch gekennzeichnet, dass**
die Führungsstrecke (6) eine Länge zwischen 100 und 180 cm hat.

12. Pressanordnung nach einem der vorhergehenden Ansprüche, **dadurch gekennzeichnet, dass**
die Abstreifleiste (9) am Anfang der Saugvorrichtung (7) angeordnet und so ausgebildet ist, dass sie einerseits Wasser vom unteren Entwässerungsband (5) abstreifen und andererseits das vom Walzenmantel (12) der unteren Presswalze (3) abgeschleuderte Wasser ableiten kann.

13. Pressanordnung nach einem der vorhergehenden Ansprüche, **dadurch gekennzeichnet, dass**
vor der Saugvorrichtung (7) ein Leitblech (18) oder Leitkörper zur Ableitung des vom Walzenmantel (12) der unteren Presswalze (3) abgeschleuderten Wassers angeordnet ist.

14. Pressanordnung nach einem der vorhergehenden Ansprüche, **dadurch gekennzeichnet, dass**
die Faserstoffbahn (1) nach der Führungsstrecke (6) nur mit dem unteren Entwässerungsband (5) weiterläuft.

15. Pressanordnung nach Anspruch 6, **dadurch gekennzeichnet, dass**
das untere Entwässerungsband (5) am Ende der Führungsstrecke (6) über eine weitere Sauganordnung (10), vorzugsweise in Form einer besaugten Walze geführt wird.

16. Pressanordnung nach Anspruch 15, **dadurch gekennzeichnet, dass**
die Saugvorrichtung (7) einen Abstreifer (19) umfasst, der zum Abstreifen von Luft und Wasser von der besaugten Walze dient.

17. Pressanordnung nach Anspruch 16, **dadurch gekennzeichnet, dass**
der Abstreifer (19) über einen quer zur Maschine verlaufenden Luftschlauch an den Mantel der besaugten Walze anpressbar ist.

18. Pressanordnung nach Anspruch 16 oder 17, **dadurch gekennzeichnet, dass**
der Abstreifer (19) separat gelagert ist.

19. Pressanordnung nach einem der vorhergehenden Ansprüche, **dadurch gekennzeichnet, dass**
dem oberen Entwässerungsband (4) nach dem Pressspalt eine Wasseraufnahmevorrichtung (11), vorzugsweise in Form einer Wasserrinne zugeordnet ist.

20. Pressanordnung nach einem der vorhergehenden Ansprüche, **dadurch gekennzeichnet, dass**
zumindest der Walzenmantel (12) einer Presswalze (2,3) von einem Stützelement (13,14) zum Pressspalt hin gedrückt wird und der Pressspalt vorzugsweise verlängert ausgeführt ist.

## Claims

1. Pressing arrangement for dewatering a paper, board, tissue or another fibrous web (1) in a machine for manufacturing and/or finishing the former, comprising at least one pressure nip which is formed by two press rolls (2, 3) which are pressed against one another, through which pressure nip at least one dewatering belt (4) which extends above the fibrous web (1) and at least one dewatering belt (5) which extends below the fibrous web (1) run, in addition to the fibrous web (1), the fibrous web (1) being in contact with the upper dewatering belt (4) and the lower dewatering belt (5) after the pressure nip in an adjoining guide section (6), and the lower dewatering belt (5) being guided, in the region of the guide section (6), over at least one suction apparatus (7) which extends transversely with respect to the fibrous web (1) and is connected to a vacuum source, **characterized in that** a wiping strip (9) which extends transversely with respect to the fibrous web (1) and is in contact with the lower dewatering belt (5) is arranged at the beginning and/or at the end of the suction apparatus (7), for guiding away water.

2. Pressing arrangement according to Claim 1, **characterized in that** the suction apparatus (7) extends only over a part of the guide section (6), as viewed in the web running direction (8), and preferably ends before the end of the guide section (6).

3. Pressing arrangement according to Claim 2, **characterized in that** the suction apparatus (7) is preferably configured as a suction box which begins in a region between 40 and 80 cm after the pressure nip.

4. Pressing arrangement according to one of the preceding claims, **characterized in that** the suction apparatus (7) has one or more, preferably between one and three suction slots opposite the dewatering belt (5).

5. Pressing arrangement according to Claim 4, **characterized in that** the suction slots have a width of from 10 to 30 mm.

6. Pressing arrangement according to Claim 5, **characterized in that** the suction slots have the same width.

7. Pressing arrangement according to Claim 5, **characterized in that** the suction slots have different widths.

8. Pressing arrangement according to one of the preceding claims, **characterized in that** the suction apparatus (7) has a vacuum applied to it between 0.1 and 0.4 bar.

9. Pressing arrangement according to one of the preceding claims, **characterized in that** the suction apparatus (7) is mounted pivotably.

10. Pressing arrangement according to one of the preceding claims, **characterized in that** at least one spray tube is situated in the suction apparatus (7) for cleaning the interior and/or the suction slots.

11. Pressing arrangement according to one of the preceding claims, **characterized in that** the guide section (6) has a length between 100 and 180 cm.

12. Pressing arrangement according to one of the preceding claims, **characterized in that** the wiping strip (9) is arranged at the start of the suction apparatus (7) and is configured in such a way that firstly it can wipe off water from the lower dewatering belt (5) and secondly can guide away the water which is thrown off from the roll cover (12) of the lower press roll (3).

13. Pressing arrangement according to one of the preceding claims, **characterized in that** a guide plate (18) or guide element is arranged in front of the suction apparatus (7) for guiding away the water which is thrown off from the roll cover (12) of the lower press roll (3).

14. Pressing arrangement according to one of the preceding claims, **characterized in that** the fibrous web (1) continues to run only with the lower dewatering belt (5) after the guide section (6).

15. Pressing arrangement according to Claim 6, **characterized in that** the lower dewatering belt (5) is guided over a further suction arrangement (10), preferably in the form of an evacuated roll, at the end of the guide section (6).

16. Pressing arrangement according to Claim 15, **characterized in that** the suction apparatus (7) comprises a stripper (19) which serves to strip off air and water from the evacuated roll.

17. Pressing arrangement according to Claim 16, **characterized in that** the stripper (19) can be pressed onto the cover of the evacuated roll via an air hose which extends transversely with respect to the machine.

18. Pressing arrangement according to Claim 16 or 17, **characterized in that** the stripper (19) is mounted separately.

19. Pressing arrangement according to one of the preceding claims, **characterized in that**, after the pressure nip, the upper dewatering belt (4) is assigned a water receiving apparatus (11), preferably in the form of a water gutter.

20. Pressing arrangement according to one of the preceding claims, **characterized in that** at least the roll cover (12) of a press roll (2, 3) is pressed towards the pressure nip by a supporting element (13, 14), and the pressure nip is preferably of extended configuration.

## Revendications

1. Dispositif de pressage pour l'égouttage d'une nappe en papier, carton, papier tissu ou d'une autre nappe fibreuse (1) dans une machine de fabrication et/ou d'amélioration de celle-ci, constitué d'au moins une fente de pressage formée par deux rouleaux de pressage (2, 3) pressés l'un contre l'autre, à travers laquelle, en plus de la nappe fibreuse (1), au moins une bande d'égouttage s'étendant au-dessus (4) et en dessous (5) de la nappe fibreuse (1) est guidée, la nappe fibreuse (1) étant en contact avec la bande d'égouttage supérieure (4) et inférieure (5) après la fente de pressage dans une section de guidage (6) suivante, et la bande d'égouttage inférieure (5) étant guidée dans la région de la section de guidage (6) sur au moins un dispositif d'aspiration (7) s'étendant transversalement à la nappe fibreuse (1) et connecté à une source de dépression,
**caractérisé en ce**
**qu'**une nervure de raclage (9) pour l'évacuation de l'eau s'étendant transversalement à la nappe fibreuse (1) et en contact avec la bande d'égouttage inférieure (5) est disposée au début et/ou à la fin du dispositif d'aspiration (7).

2. Dispositif de pressage selon la revendication 1,
**caractérisé en ce que**
le dispositif d'aspiration (7) s'étend uniquement sur une partie de la section de guidage (6), vu dans la direction d'avance de la nappe (8), et se termine de préférence déjà avant la fin de la section de guidage (6).

3. Dispositif de pressage selon la revendication 2,
**caractérisé en ce que**
le dispositif d'aspiration (7) est réalisé de préférence sous la forme d'une caisse aspirante qui commence à une distance d'environ 40 à 80 cm après la fente de pressage.

4. Dispositif de pressage selon l'une quelconque des revendications précédentes,
**caractérisé en ce que**
le dispositif d'aspiration (7) présente, en regard de la bande d'égouttage (5), une ou plusieurs, de préférence entre une et trois, fentes d'aspiration.

5. Dispositif de pressage selon la revendication 4,
**caractérisé en ce que**
les fentes d'aspiration ont une largeur comprise entre 10 et 30 mm.

6. Dispositif de pressage selon la revendication 5,
**caractérisé en ce que**
les fentes d'aspiration possèdent la même largeur.

7. Dispositif de pressage selon la revendication 5,
**caractérisé en ce que**
les fentes d'aspiration possèdent une largeur différente.

8. Dispositif de pressage selon l'une quelconque des revendications précédentes, **caractérisé en ce que**
le dispositif d'aspiration (7) est aspiré avec une dépression comprise entre 0,1 et 0,4 bar.

9. Dispositif de pressage selon l'une quelconque des revendications précédentes, **caractérisé en ce que**
le dispositif d'aspiration (7) est monté à pivotement.

10. Dispositif de pressage selon l'une quelconque des revendications précédentes, **caractérisé en ce**
**qu'**un tube d'injection pour nettoyer l'intérieur et/ou les fentes d'aspiration est disposé dans le dispositif d'aspiration (7).

11. Dispositif de pressage selon l'une quelconque des revendications précédentes, **caractérisé en ce que**
la section de guidage (6) a une longueur comprise entre 100 et 180 cm.

12. Dispositif de pressage selon l'une quelconque des revendications précédentes, **caractérisé en ce que**
la nervure de raclage (9) est disposée au début du dispositif d'aspiration (7) et est réalisée de telle sorte qu'elle puisse d'une part racler l'eau depuis le dessous de la bande d'égouttage (5) et d'autre part qu'elle puisse évacuer l'eau écoulée de l'enveloppe du rouleau (12) du rouleau de pressage inférieur (3).

13. Dispositif de pressage selon l'une quelconque des revendications précédentes, **caractérisé en ce que**
l'on dispose avant le dispositif d'aspiration (7) une tôle conductrice (18) ou un corps conducteur pour dévier l'eau évacuée de l'enveloppe du rouleau (12) du rouleau de pressage inférieur (3).

14. Dispositif de pressage selon l'une quelconque des revendications précédentes, **caractérisé en ce que**
la nappe fibreuse (1) continue après la section de guidage (6) uniquement avec la bande d'égouttage inférieure (5).

15. Dispositif de pressage selon la revendication 6,
**caractérisé en ce que**
la bande d'égouttage inférieure (5) est guidée à la fin de la section de guidage (6) sur un autre dispositif d'aspiration (10), de préférence sous la forme d'un rouleau aspiré.

16. Dispositif de pressage selon la revendication 15,
**caractérisé en ce que**
le dispositif d'aspiration (7) comprend un racloir (19) qui sert à racler l'air et l'eau du rouleau aspiré.

17. Dispositif de pressage selon la revendication 16,
**caractérisé en ce que**
le racloir (19) peut être pressé par le biais d'un tuyau d'air souple s'étendant transversalement à la machine contre l'enveloppe du rouleau aspiré.

18. Dispositif de pressage selon la revendication 16 ou 17, **caractérisé en ce que**
le racloir (19) est monté séparément.

19. Dispositif de pressage selon l'une quelconque des revendications précédentes, **caractérisé en ce que**
l'on associe à la bande d'égouttage supérieure (4) après la fente de pressage, un dispositif de collecte de l'eau (11), de préférence sous la forme d'une gouttière.

20. Dispositif de pressage selon l'une quelconque des revendications précédentes, **caractérisé en ce**
**qu'**au moins l'enveloppe de rouleau (12) d'un rouleau de pressage (2, 3) est pressée par un élément de support (13, 14) vers la fente de pressage et la fente de pressage est de préférence réalisée de manière prolongée.
